# EUROPÄISCHE PATENTANMELDUNG

(11) **EP 4 663 592 A1**
(43) Veröffentlichungstag der Anmeldung: **17.12.2025**
(21) Anmeldenummer: 25182492.6
(22) Anmeldetag: 12.06.2025
(51) Int. Cl.: B66C 13/28, B66D 3/18

(54) **HEBEZEUG UND VERFAHREN ZUR STEUERUNG ODER REGELUNG DER ENERGIE UND DES ENERGIEFLUSSES BZW. DER LEISTUNG IN EINEM HEBEZEUG**

(30) Priorität: 14.06.2024 DE 102024116748
(71) Anmelder: Fischer, Sebastian, 58097 Hagen (DE)
(72) Erfinder: Fischer, Sebastian, 58097 Hagen (DE)
(74) Vertreter: Patentanwälte Dörner & Kötter PartG mbB

(57) **Zusammenfassung**

Die Erfindung betrifft ein Verfahren zur Steuerung oder Regelung der Energie und des Energieflusses bzw. der Leistung in einem insbesondere manuell bedienbaren Hebezeug, mit einem Seilzug (1), dessen Hubantrieb zur Rekuperation beim Senkvorgang einer Last (L) einen generatorisch betreibbaren Elektromotor (2) aufweist, wobei der Elektromotor (2) über ein Leistungsantriebssystem elektrisch mit einem Energiespeicher (5a) verbunden ist, um damit Sekundärenergie bereitzustellen oder zu speichern, die vom Elektromotor (2) im Betrieb, insbesondere beim Hub- und/oder Senkvorgang, bezogen oder zurück gespeist wird, wobei innerhalb eines Arbeitszyklus für einen bevorstehenden Hub- oder Senkvorgang der Energiefluss als Sekundärenergie über den Energiespeicher (5a) zum und/oder vom Elektromotor (2) des Hubantriebs erfolgt, soweit dieser über die hierzu erforderliche Ladung oder Kapazität verfügt und nur in dem Fall, dass die Ladung des Energiespeichers nicht ausreicht, ein ergänzender Energiefluss als Primärenergie über einen Anschluss (5b) an eine externe elektrische Energiequelle zum Elektromotor (2) des Hubantriebs erfolgt, wobei der Energiefluss von einer Steuerung (7) in Abhängigkeit der Masse der aufgenommenen Last (L), der über einen Hubhöhensensor (9) ermittelten Hubhöhe (h) der Last (L) und in Abhängigkeit eines Ladezustands des Energiespeichers (5a) gesteuert oder geregelt wird. Die Erfindung betrifft weiterhin ein Hebezeug zur Durchführung dieses Verfahrens.

## Beschreibung

Die Erfindung betrifft ein Verfahren zur Steuerung oder Regelung der Energie und des Energieflusses bzw. der Leistung in einem insbesondere manuell bedienbaren Hebezeug nach dem Oberbegriff des Patentanspruchs 1. Die Erfindung betrifft weiterhin ein Hebezeug, insbesondere ein manuell bedienbares Hebezeug nach dem Oberbegriff des Patentanspruchs 7.

Aus der EP 2 534 085 B1 ist bekannt, bei einem diesel-elektrisch betriebenen Hafenmobilkran mittels Rekuperation beim generatorischen Bremsen elektromotorisch betriebener Kranantriebe, beispielsweise beim Senkvorgang einer Last über den Hubantrieb, kinetische Energie in elektrische Energie umzuwandeln und für späteren Bedarf der Antriebe in einem Kurzzeit-Energiespeicher zu speichern, um diese Energie bei Lastspitzen zu nutzen und dadurch den Spritverbrauch zu reduzieren. Auch die EP 2 514 706 B1 beschreibt eine solche regenerative Lastabsenkung. Ein gattungsgemäßes Hebezeug in Form eines mit einem Raupenfahrwerk versehenen Mobilkrans ist weiterhin in der DE 10 2010 063 911 A1 offenbart.

Die vorbekannten Hebezeuge weisen alle Energiespeichereinrichtungen zur temporären Speicherung von rekuperierter Sekundärenergie auf, die mit einem Leistungsantriebssystem verbunden ist. In dem Leistungsantriebssystem ist ein Bremschopper eingesetzt, um überschüssige Sekundärenergie, die von der Energiespeichereinrichtung nicht aufgenommen werden kann, zu absorbieren und abzuführen. Hierzu ist der Bremschopper mit einem Bremswiderstand verbunden, über den die überschüssige Sekundärenergie in Wärme umgewandelt wird. Der Hauptzweck des Bremschoppers ist es, angeordnete Frequenzumrichter vor Überspannungen zu schützen. Alternativ oder zusätzlich ist bei den vorbekannten Systemen eine Netzrückführung vorhanden, über die überschüssige Sekundärenergie in ein externes Stromnetz eingespeist werden kann. Vor diesem Hintergrund liegt der Vorliegenden Erfindung die Aufgabe zu Grunde, ein Hebezeug und ein Verfahren zur Steuerung oder Regelung der Energie und des Energieflusses bzw. der Leistung in einem Hebezeug bereitzustellen, die eine verbesserte Steuerung und ein verbessertes Systemverhalten in Bezug auf die Energieeffizienz ermöglicht. Erfindungsgemäß wird diese Aufgabe wird durch ein Verfahren mit den Merkmalen des kennzeichnenden Teils des Patentanspruchs 1 gelöst.

Mit der Erfindung ist ein Verfahren zur Steuerung oder Regelung der Energie und des Energieflusses bzw. der Leistung in einem Hebezeug bereitgestellt, das eine verbesserte Steuerung und ein verbessertes Systemverhalten in Bezug auf die Energieeffizienz ermöglicht. Dadurch, dass jeweils innerhalb eines Arbeitszyklus für einen bevorstehenden Hub- oder Senkvorgang der Energiefluss als Sekundärenergie über den Energiespeicher zum und/oder vom Elektromotor des Hubantriebs erfolgt, soweit dieser über die hierzu erforderliche Ladung oder Kapazität verfügt und nur in dem Fall, dass die Ladung des Energiespeichers nicht ausreicht, ein ergänzender Energiefluss als Primärenergie über einen Anschluss an eine externe elektrische Energiequelle zum Elektromotor des Hubantriebs erfolgt, ist eine optimale Nutzung der in dem Energiespeicher gespeicherten Sekundärenergie ermöglicht, wodurch ein Auftreten von Sekundärenergieüberschüssen vermieden ist. Unter Berücksichtigung der physikalischen Gesetzmäßigkeiten ergeben sich bei dem Verfahren entsprechende Energieflüsse im Hebezeug, die insbesondere von der jeweiligen Hub- und Senkgeschwindigkeit abhängen. Dadurch, dass der Energiefluss von einer Steuerung in Abhängigkeit der Masse der aufgenommenen Last, der über einen Hubhöhensensor ermittelten Hubhöhe der Last und in Abhängigkeit eines Ladezustands des Energiespeichers gesteuert oder geregelt wird, ist eine jeweils auf den Energiebedarf des aktuellen Zyklus vor dem Hintergrund der jeweils vorhandenen Sekundärenergie abgestimmte Steuerung oder Regelung des Energieflusses erzielt, wodurch eine Minimierung des zusätzlich erforderlichen Primärenergiebedarfs ermöglicht ist.

Unter dem Begriff "Hebezeug" ist nachfolgend insbesondere ein Hubwerk, eine entlang eines Trägers verfahrbare Laufkatze oder auch ein Brückenkran zu subsummieren.

Ein Arbeitszyklus eines Hebezeugs umfasst die Arbeitsschritte Heben, Verfahren und Senken (wobei der Arbeitsschritt Verfahren in Ausnahmefällen, wo lediglich ein temporäres Heben eines Gutes erzielt ist, entfallen kann).

Unter dem Begriff "Primärenergie" ist vorliegend Energie einer externen elektrischen Energiequelle zu verstehen, wobei die externe elektrische Energiequelle, im Folgenden auch als Primärenergiequelle bezeichnet, ein externes Energieversorgungsnetz und/oder ein Photovoltaik-Modul sein kann. Der Begriff "Sekundärenergie" bezeichnet vorliegend von dem Elektromotor im Generatorbetrieb rekuperierte Energie.

In Weiterbildung der Erfindung wird in dem Fall, dass die Kapazität des Energiespeichers zur Aufnahme eines von dem Elektromotor als Sekundärenergie rekuperierten Energieflusses nicht ausreicht, überschüssige Sekundärenergie weiteren an dem Hebezeug angeordneten Aggregaten, vorzugsweise einem oder mehreren Kühlaggregaten zur Kühlung des Energiespeichers oder auch weiteren Arbeitsmaschinen zugeleitet. Hierdurch ist eine maximale Nutzung rekuperierter Sekundärenergie innerhalb des Hebezeugs erzielt.

Im Rahmen des Verfahrens wird insbesondere gesteuert oder geregelt, ob für den bevorstehenden Hub- oder Senkvorgang des jeweiligen Arbeitszyklusses Energie über den Energiespeicher zwischen dem Elektromotor und dem Energiespeicher und/oder über den Anschluss an die externe elektrische Primärenergiequelle zwischen dem Elektromotor und der elektrischen Primärenergiequelle fließen muss, beispielsweise um bei einem Hubvorgang die hierfür erforderliche Energie ausschließlich von dem Energiespeicher oder anteilig von beiden zu beziehen, oder um bei einem Senkvorgang die hierbei durch Rekuperation zurückgewonnene elektrische Energie ausschließlich in den Energiespeicher oder anteilig einem anderen Verbraucher des Hebezeugs zuzuführen. Als Elektromotor kann beispielsweise ein Drehstromasynchronmotor oder ein Synchron-Reluktanzmotor eingesetzt werden.

Der jeweils in dem jeweiligen Arbeitszyklus bevorstehende Hub- oder Senkvorgang ist zumindest dahingehend vordefiniert, dass weitere Parameter wie die Masse der zu hebenden oder zu senkenden Last und die Hub- oder Senkgeschwindigkeit vorgegeben sind. Hierbei kann die Masse als konstant, beispielsweise minimal entsprechend einem leerem Lastaufnahmemittel oder maximal entsprechend der Tragfähigkeit des Hebezeugs gemittelt über historische oder erwartete Lastfälle, angenommen oder, beispielsweise über einen Lastsensor, gemessen und je nach Lastfall angepasst werden. Für die entsprechende Geschwindigkeit können verfügbare einstellbare Geschwindigkeiten herangezogen werden.

In Bezug auf die mittels Rekuperation zurückgewonnene und gespeicherte Sekundärenergie ist der bei Hub- und Senkvorgängen des Hebezeugs im Rahmen der vorliegenden Erfindung erfolgende Energiefluss mit einer Wippe zu vergleichen, wobei einer zyklischen Umwandlung von potentieller und kinetischer Energie der gehobenen und gesenkten mechanischen Last(en) der sich auf- und entladende Energiespeicher als Gegengewicht gegenübersteht, beispielsweise in Form eines elektrischen oder elektrochemischen Energiespeichers, insbesondere Kurzzeit-Energiespeichers und/oder Langzeit-Energiespeichers. Der Energiespeicher kann somit mindestens einen Kondensator und/oder mindestens eine auch als Akkumulator (kurz: Akku) bezeichnete aufladbare Batterie aufweisen. Im Betrieb des Hebezeugs auftretende energetische Verluste wie beispielsweise Reibungsverluste oder thermische Verluste müssen im Gesamtsystem Hebezeug entsprechend dem zweiten Hauptsatz der Thermodynamik ausgeglichen werden, indem aus der externen elektrischen Primärenergiequelle, also insbesondere aus dem externen Energieversorgungsnetz und/oder aus einem Photovoltaik-Modul des Hebezeugs, zumindest die entsprechende Energie bezogen wird. Durch die erfindungsgemäße Steuerung oder Regelung des Energieflusses unter Einbeziehung der ermittelten Hubhöhe(n) kann insbesondere der externe Energiebezug vorteilhaft verringert werden, was in der Folge auch eine kleinere Dimensionierung von zur Energieversorgung des Hebezeugs erforderlichen Komponenten aus dem externen Energieversorgungsnetz ermöglicht. In diesem Sinne ist es beispielsweise denkbar, den Kondensator unter Berücksichtigung der überwiegend auftretenden Standardlastfälle zu dimensionieren, beispielsweise kleiner als jeweils einzeln für die Aufnahme der Energie bzw. Leistung, die durch den generatorischen Betrieb aus einem Senken der Last bei Nennlast und maximaler (Senk-)Geschwindigkeit resultiert, nötig wäre, aber groß genug für Standardlastfälle, also beispielsweise in vordefinierter Häufigkeit und Geschwindigkeit (Hub-/Senk- und/oder Fahrgeschwindigkeiten) zu bewegende Lastmassen. Die Dimensionierung des Energiespeichers, insbesondere eines Doppelschichtkondensators wird dadurch optimiert, dass diese nur auf einen Arbeitszyklus gerichtet wird.

Das erfindungsgemäße Verfahren und insbesondere die Energieversorgung über den Energiespeicher lässt sich vorteilhaft im regulären Betrieb des Hebezeugs einsetzen und der Energiespeicher wird somit nicht bloß als "Energiereserve" im Zusammenhang von Lastspitzen genutzt, sondern für sämtliche Lastfälle und insbesondere auch Standardlastfälle.

In Ausgestaltung der Erfindung wird die Masse der aufgenommenen Last über einen Lastsensor ermittelt, der mit der Steuerung verbunden ist. Hierdurch können Ungenauigkeiten durch konstante Vorgaben der Masse verringert oder vermieden werden und somit der Primärenergiefluss über den Anschluss an die elektrische Energiequelle minimiert werden. Der Lastsensor kann auch eine Motorstrommessung durch einen Wechselrichter und/oder eine Schlupfmessung durch einen Drehgeber am Elektromotor umfassen, deren Auswertung zur Ermittlung der Masse der Last in der Steuerung erfolgt.

In weiterer Ausgestaltung der Erfindung werden die Energieflüsse im Leistungsantriebssystem insbesondere die Strom- und Spannungswerte erfasst und ausgewertet. Hierdurch ist die Steuerung des Energieflusses in dem Hebezeug weiter verbessert.

In Weiterbildung der Erfindung wird von der Steuerung in Abhängigkeit der ermittelten Masse der Last und der Hubhöhe der Last die für einen Hubvorgang erforderliche Energiemenge ermittelt und in Abhängigkeit des Ladezustands des Energiespeichers wird zur Reduzierung zuzuführender Primärenergie eine Anpassung der Hub- oder Senkgeschwindigkeit einer Bedienperson über ein Bedienteil, insbesondere in Form eines Steuerschalters, angeboten oder automatisch vorgegeben. Optional kann von der Steuerung zusätzlich in Abhängigkeit der über den Lastsensor ermittelten Masse der Last die Anpassung der Hub- oder Senkgeschwindigkeit einer Bedienperson über das Bedienteil angeboten oder automatisch vorgegeben werden.

In Ausgestaltung der Erfindung wird in dem Fall, dass in einem Arbeitszyklus die Kapazität des Energiespeichers zum Antrieb des Elektromotors nicht ausreicht, der Energiespeicher über den Anschluss durch Primärenergie der externen elektrischen Energiequelle vor- oder nachgeladen. Hierdurch wird die für den Arbeitszyklus bereitstehende elektrische Leistung maximiert.

In diesem Zusammenhang kann vorgesehen sein, dass von mindestens zwei Geschwindigkeiten die schnellere bzw. mindestens die zweitschnellste freigeschaltet und damit von der Bedienperson über das Bedienteil im Sinne einer "Boost"-Funktion, beispielsweise durch Tastendruck, wählbar ist. Alternativ oder zusätzlich kann hierbei vorgesehen sein, dass die langsamere, vorzugsweise die langsamste, Geschwindigkeit über das Bedienteil der Bedienperson im Sinne einer lastsynchronen Feingang-Funktion angeboten und damit von der Bedienperson, beispielsweise durch Tastendruck, wählbar ist. Alternativ kann die langsamere bzw. langsamste Geschwindigkeit von der Steuerung auch automatisch vorgegeben werden und damit die schnellere, vorzugsweise alle schnelleren, gesperrt werden.

In Fällen, in denen aufgrund eines hohen Ladezustands durch Rekuperation bei einem späteren Senkvorgang eine Überlastung des Energiespeichers droht, kann überschüssige Sekundärenergie durch Nutzen der höheren (Hub-) Geschwindigkeit vermieden werden, alternativ oder zusätzlich kann auch durch die Vorgabe der langsameren (Senk-)Geschwindigkeit eine Überlastung des Energiespeichers vermieden werden, da durch die Energieverluste beim langsamen Senken gar keine Rückspeisung von Energie in den Energiespeicher erfolgt.

In Fällen, in denen aufgrund eines niedrigen Ladezustands eventuell zu viel Energie aus der externen elektrischen Primärenergiequelle bezogen werden muss, kann dies durch Vorgabe der langsameren (Hub-)Geschwindigkeit vermieden werden und so die Menge der erforderlichen zusätzlich zuzuführenden Primärenergie zumindest minimiert werden.

In vorteilhafter Ausgestaltung des Verfahrens wird das Hebezeug voll-elektrisch betrieben und durch die Steuerung (7) derart gesteuert, dass die von dem Elektromotor maximal rekuperierte Sekundärleistung gleich oder größer ist, als die maximale Primärleistung der externen elektrischen Energiequelle am Einspeisepunkt des Hebezeugs.

Die gestellte Aufgabe wird weiterhin durch ein Hebezeug mit den Merkmalen des kennzeichnenden Teils des Patentanspruchs 7 gelöst.

Mit der Erfindung ist ein Hebezeug, insbesondere ein manuell bedienbares Hebezeug bereitgestellt, das eine verbesserte Steuerung und ein verbessertes Systemverhalten in Bezug auf die Energieeffizienz ermöglicht. Dadurch, dass ein Hubhöhensensor und ein Lastsensor angeordnet sind, die mit der Steuerung verbunden sind, wobei die Steuerung zur Durchführung eines Verfahrens nach einem der vorgenannten Ansprüche eingerichtet ist, ist eine Reduzierung des Primärenergiefluss über den Anschluss an die elektrische Energiequelle ermöglicht, wodurch die Energieeffizienz des Hebezeugs erhöht ist.

Die Steuerung ist dabei signalübertragend beziehungsweise steuerungs- und regelungstechnisch mit den genannten Komponenten sowie einem Bedienteil verbunden, über welches eine Bedienperson entsprechende Steuerbefehle für die Bewegungen des Hebezeugs auslösen kann, einschließlich einer etwaigen Geschwindigkeitswahl im obigen Sinne. Das Bedienteil kann beispielsweise ein Steuerschalter in Form eines kabelgebundenen Hängesteuerschalters oder eine drahtlose Funksteuerung sein. Über die signalübertragende Verbindung werden der Steuerung insbesondere auch Daten zum Ladezustand des Energiespeichers sowie die ermittelten Werte vom Hubhöhensensor und vom optionalen Lastsensor bereitgestellt, damit die Steuerung in Abhängigkeit hiervon die entsprechenden Komponenten ansteuern kann.

In einer bevorzugten Ausgestaltung der Erfindung ist die Steuerung eingerichtet, die von dem Elektromotor rekuperierte Sekundärenergie über den Energiespeicher vollständig der Steuerung selbst, der Bremse der Seiltrommel des Hebezeugs sowie wenigstens einer Arbeitsmaschine des Hebezeugs und/oder einem elektrothermischen Kühlelement zuzuleiten, sodass die Sekundärenergie bis auf Wirkungsgradverluste vollständig im Hebezeug verbleibt. Die Anordnung eines Bremsschoppers mit Bremswiderstand ist - im Gegensatz zu den vorbekannten Hebezeugen - nicht mehr erforderlich. Bevorzugt ist daher kein Bremschopper mit Bremswiderstand angeordnet.

Unter einer Arbeitsmaschine ist vorliegend jedwede Einrichtung zu subsummieren, durch welche elektrische Energie in mechanische Arbeit umgesetzt wird. Hierzu zählt neben der Winde des Hebezeugs beispielsweise auch ein Antrieb eines Kompressors eines Kühlaggregats oder eines Filterlüfters.

In Weiterbildung der Erfindung ist eine Kühleinrichtung zur Kühlung des Energiespeichers angeordnet, die zumindest teilweise über den Energiespeicher selbst mit Sekundärenergie gespeist ist. Hierdurch ist eine zuverlässige Kühlung des Energiespeichers, beispielsweise auch im Falle eines temporären Ausfalles der externen Primärenergiequelle, gewährleistet.

In Ausgestaltung der Erfindung ist die Speicherkapazität des Energiespeichers derart dimensioniert, dass sie kleiner ist, als die maximal auftretende potentielle Energie einer gehobenen Last. Hierdurch ist eine optimale Dimensionierung des Energiespeichers unterstützt, wodurch Volumen und Gewicht des Energiespeichers reduziert sind. Diese Dimensionierung liegt die Erkenntnis zu Grunde, dass die maximal auftretende potentielle Energie einer gehobenen Last in dem zu erwartenden Extremfall des Lastspektrums auftritt, bei dem die zu hebende Last der maximal zulässigen Last und dem maximalen Hakenweg des Hebezeugs entspricht. Ein solcher Extremfall kommt in der Praxis jedoch, wenn überhaupt, nur äußerst selten vor.

In weiterer Ausgestaltung der Erfindung umfasst der Energiespeicher wenigstens einen Doppelschichtkondensator umfasst, wobei der Energiespeicher an einen vorzugsweise als DC-Bus ausgebildeten Zwischenkreis des Hebezeugs angeschlossen ist, der über einen vorzugsweise netzrückwirkungsfreien Anschluss mit einer externen elektrischen Primärenergiequelle verbunden ist, wobei zwischen dem Energiespeicher und dem Zwischenkreis ein Gleichspannungswandler als Energiespeichermanager angeordnet ist.

Unter einem netzrückwirkungsfreien Anschluss ist vorliegend ein Anschluss zu verstehen, der keine Rückspeisung von Sekundärenergie in die externe elektrische Primärenergiequelle zulässt.

In Weiterbildung der Erfindung ist das Hebezeug vollelektrisch betrieben und weist wenigstens einen Fahrantrieb auf, der über wenigstens einen angeordneten Wechselrichter und den Zwischenkreis über den Gleichspannungswandler mit dem Energiespeicher verbunden ist. Der wenigstens eine Fahrantrieb kann über seinen Elektromotor in gleicher Weise wie der Hubantrieb in den Energiefluss über den Energiespeicher und/oder den Anschluss an die externe Primärenergiequelle, zum und/oder vom Elektromotor des Fahrantriebs einbezogen werden, insbesondere die erfindungsgemäße Steuerung oder Regelung des entsprechenden Energieflusses. Die Anpassung der Fahrgeschwindigkeiten kann analog zur Anpassung der Hub- oder Senkgeschwindigkeit von der Steuerung über ein Bedienteil angeboten oder automatisch vorgegeben werden.

Vorzugsweise wird das voll-elektrisch betriebene Hebezeug mit reduzierter Einspeiseleistung (installierte Leistung größer als Einspeiseleistung) betrieben. Dementsprechend wird dem Hebezeug für den Betrieb sämtliche elektrische Energie von einer rein elektrischen Primärenergiequelle initial zugeführt und anschließend nachgeführt, soweit dies die im Betrieb gemäß dem obigen Wippenprinzip unter anteiliger Zwischenspeicherung im Energiespeicher und Umwandlung in kinetische und potentielle Energie auftretenden Verluste erfordern. Insbesondere eine Verbrennungsmotor-Generator-Einheit, beispielsweise in Form eines Dieselgenerators, die ansonsten auch Teil der elektrischen Energiequelle sein kann, ist bei der voll-elektrischen Ausführungsform ausgeschlossen und somit insbesondere auch bei der initialen Zuführung oder Nachführung der elektrischen Energie nicht unmittelbar an den Zwischenkreis angeschlossen.

Die übrigen in Bezug auf das erfindungsgemäße Verfahren erläuterten Einzelheiten gelten entsprechend bei einer Anwendung im Zusammenhang eines im Rahmen der vorliegenden Offenbarung beschriebenen Hebezeugs. Die übrigen in Bezug auf ein Hebezeug beschriebenen Einzelheiten gelten entsprechend bei einer Anwendung des erfindungsgemäßen Verfahrens bei einem solchen Hebezeug.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1:: die funktionelle Darstellung eines Hebezeugs;
- Figur 2:: die schematische Darstellung eines als Brückenkran ausgebildeten Hebezeugs.

In der Figur 1 ist ein schematisch dargestelltes Hebezeug mit einem Seilzugs 1 zum Heben und Senken einer Last L abgebildet. Der Seilzug 1 umfasst einen Hubantrieb mit einem beispielhaft als Drehstromasynchronmotor ausgebildeten Elektromotor 2, über den ein als Seil 1a ausgebildetes Lastaufnahmemittel zum Heben beziehungsweise Senken der aufgenommenen Last L angetrieben und hierbei angehoben beziehungsweise abgesenkt wird. Hierbei treibt der Elektromotor 2 über ein Getriebe eine Seiltrommel (nicht dargestellt) an, auf der das Seil 1a zum Heben der Last L aufgewickelt und von der das Seil 1a zum Senken der Last L abgewickelt wird. An einem herabhängenden Ende des Seils 1a ist die aufgenommene Last L beispielsweise über einen Lasthaken befestigt.

Über einen Steuerschalter 7a können von einer Bedienperson Steuerbefehle zum Heben und Senken der Last L ausgelöst werden, die über eine mit dem Steuerschalter 7a wirkverbundene Steuerung 7 des Seilzugs 1 ausgeführt werden. Der Seilzug 1 umfasst einen vorzugsweise als Frequenzumrichter ausgebildeten Umrichter 3, über den der Elektromotor 2 mittels der Steuerung 7 beziehungsweise des Steuerschalters 7a angesteuert werden kann. Der Elektromotor 2 kann dementsprechend optional als so genannter frequenzumrichtergeregelter Elektromotor mit Drehzahlrückführung, insbesondere als Drehstromasynchronmotor, ausgebildet sein. Über einen Wechselrichter 3a sowie einen als Gleichspannungszwischenkreis oder DC-Bus ausgebildeten Zwischenkreis 4, einen Gleichrichter 3b und einen Anschluss 5b ist der Elektromotor 2 an eine elektrische Primärenergiequelle, vorliegend ein externes Energieversorgungsnetz, angeschlossen, über welche elektrische Energie zum Betrieb des Seilzugs 1 und insbesondere des Elektromotors 2 in den Zwischenkreis 4 eingespeist wird. Der Wechselrichter 3a und der Gleichrichter 3b sind hierbei Komponenten des Umrichters 3, können aber auch als eigenständige Komponenten ausgeführt sein. Die elektrische Energiequelle kann alternativ oder zusätzlich auch ein Photovoltaik-Modul des Hebezeugs umfassen.

Der Elektromotor 2 ist zur Rekuperation beim Senkvorgang einer Last L generatorisch betreibbar. Wenn die Last L durch einen entsprechenden Steuerbefehl abgesenkt wird, arbeitet der Elektromotor 2 dementsprechend als Generator und kann im so genannten generatorischen Betrieb elektrische Sekundärenergie zurück in den Zwischenkreis 4 einspeisen.

An den Zwischenkreis 4 ist ein Energiespeicher 5a des Seilzugs 1 angeschlossen, insbesondere über einen Gleichspannungswandler 5c. Der Energiespeicher 5a umfasst einen Kondensator, vorliegend einen Doppelschichtkondensator, und kann über den Zwischenkreis 4 elektrische Energie bereitstellen oder speichern, die vom Elektromotor 2 im Betrieb, insbesondere beim Hub- und/oder Senkvorgang, bezogen oder zurück gespeist wird.

Die Steuerung 7 ist derart eingerichtet, dass von ihr für einen bevorstehenden Hub- oder Senkvorgang eines jeweiligen Arbeitszyklusses der Energiefluss als Sekundärenergie über den Energiespeicher 5a zum und/oder vom Elektromotor (soweit dieser über die hierzu erforderliche Ladung oder Kapazität verfügt) bzw. soweit erforderlich über den Anschluss 5b an die elektrische Energiequelle zum Elektromotor 2 in Abhängigkeit einer über einen Hubhöhensensor 9 ermittelten Hubhöhe h der Last L und in Abhängigkeit eines Ladezustands des Energiespeichers 5a gesteuert oder geregelt wird. Sofern nicht nur ein Hubhöhensensor 9 zur Ermittlung der Hubhöhe h, sondern auch ein Lastsensor 8 zur Ermittlung einer Masse m der Last L vorgesehen ist, kann die Steuerung 7 auch eingerichtet sein, um den Energiefluss zusätzlich auch in Abhängigkeit der über den Lastsensor 8 ermittelten Masse m der Last L zu steuern. Die Steuerung 7 ist folglich in geeigneter Weise signalübertragend mit den genannten Komponenten des Seilzugs 1 verbunden, um insbesondere die erforderlichen Daten zum Ladezustand des Energiespeichers 5a sowie die ermittelten Werte vom Hubhöhensensor 9 und vom Lastsensor 8 zu erhalten, was durch deren rechteckige Einrahmung mit dem Bezugszeichen 7 in Figur 1 schematisch dargestellt werden soll.

Um das Auslösen von Sicherungen oder den Ausfall von elektronischen Komponenten des Seilzugs 1 zu verhindern, muss ein zu hohes Ansteigen der Spannung im Zwischenkreis 4 verhindert werden, insbesondere wenn der Ladezustand des Energiespeicher 5a voll oder zu voll ist für einen anstehenden Senkvorgang einer Last L. Hierfür ist ein Kühlaggregat 6 zur Kühlung des Energiespeichers 5a über einen insbesondere als statischen Frequenzumformer betriebenen Wechselrichter 3a1 an den Zwischenkreis 4 angeschlossen.

Bei Überschreiten eines bestimmten Spannungswertes im Zwischenkreis 4 wird überschüssige Sekundärenergie in Form von Strom zu der Kühleinrichtung 6 geleitet. Durch das Kühlaggregat 6 wird die überschüssige Sekundärenergie in Kälteleistung umgewandelt und somit dem Zwischenkreis 4 entzogen.

Die Figur 2 zeigt das Hebezeug aus Figur 1 beispielhaft als Brückenkran 10 in einer perspektivischen Darstellung. Der Brückenkran 10 weist einen entlang einer nicht dargestellten Kranbahn verfahrbar gelagerten Kranträger 20 auf. Der optional als Fachwerkträger in Leichtbauweise ausgebildete Kranträger 20 ist in einer im Wesentlichen horizontalen Kranfahrrichtung x (x-Richtung) quer zu seiner Längsachse y motorisch verfahrbar. Hierzu ist an den sich gegenüberliegenden Enden 30, 40 des Kranträgers 20 jeweils ein Fahrwerk 50, 60 angeordnet, die sich an jeweils einer hier nicht näher ersichtlichen Kranschiene der Kranbahn abstützen.

An dem Kranträger 2 ist eine Laufkatze 70 angeordnet, die den Seilzug 1 trägt und sich gemeinsam mit diesem parallel zur Längsachse y des Kranträgers 20 elektromotorisch entlang des Kranträgers 20 in einer entsprechenden Katzfahrrichtung (y-Richtung) verfahren lässt. Über den Steuerschalter 7a erfolgt die Bedienung des Brückenkrans 10, das heißt insbesondere das Ansteuern von Bewegungen und Funktionen der Fahrwerke 50, 60, der Laufkatze 70 und deren Fahrantriebe und zugehöriger Elektromotoren sowie des Hubantriebs des Seilzugs 1. Der Steuerschalter 7a ist mit der Steuerung 7 signalübertragend verbunden.

Für mindestens einen bevorstehenden Hub- oder Senkvorgang des Brückenkrans 10 beziehungsweise dessen Seilzugs 1 gelten die obigen Ausführungen entsprechend, das heißt der Energiefluss über den Energiespeicher 5a und/oder den Anschluss 5b zum und/oder vom Elektromotor 2 des Hubantriebs und/oder eines der Fahrantriebe und/oder dem Kühlaggregat 6 wird von der Steuerung 7 in Abhängigkeit einer über den Hubhöhensensor 9 ermittelten Hubhöhe h der Last L und in Abhängigkeit eines Ladezustands des Energiespeichers 5a gesteuert oder geregelt.

## Patentansprüche

1. Verfahren zur Steuerung oder Regelung der Energie und des Energieflusses bzw. der Leistung in einem insbesondere manuell bedienbaren Hebezeug, mit einem Seilzug (1), dessen Hubantrieb zur Rekuperation beim Senkvorgang einer Last (L) einen generatorisch betreibbaren Elektromotor (2) aufweist, wobei der Elektromotor (2) über ein Leistungsantriebssystem elektrisch mit einem Energiespeicher (5a) verbunden ist, um damit Sekundärenergie bereitzustellen oder zu speichern, die vom Elektromotor (2) im Betrieb, insbesondere beim Hub- und/oder Senkvorgang, bezogen oder zurück gespeist wird,
**dadurch gekennzeichnet, dass**
innerhalb eines Arbeitszyklus für einen bevorstehenden Hub- oder Senkvorgang der Energiefluss als Sekundärenergie über den Energiespeicher (5a) zum und/oder vom Elektromotor (2) des Hubantriebs erfolgt, soweit dieser über die hierzu erforderliche Ladung oder Kapazität verfügt und nur in dem Fall, dass die Ladung des Energiespeichers nicht ausreicht, ein ergänzender Energiefluss als Primärenergie über einen Anschluss (5b) an eine externe elektrische Energiequelle zum Elektromotor (2) des Hubantriebs erfolgt, wobei der Energiefluss von einer Steuerung (7) in Abhängigkeit der Masse der aufgenommenen Last (L), der über einen Hubhöhensensor (9) ermittelten Hubhöhe (h) der Last (L) und in Abhängigkeit eines Ladezustands des Energiespeichers (5a) gesteuert oder geregelt wird.

2. Verfahren nach Anspruch 1, **dadurch gekennzeichnet, dass** in dem Fall, dass die Kapazität des Energiespeichers zur Aufnahme eines von dem Elektromotor als Sekundärenergie rekuperierten Energieflusses nicht ausreicht, überschüssige Sekundärenergie weiteren an dem Hebezeug angeordneten Aggregaten, vorzugsweise einem oder mehreren Kühlaggregaten zur Kühlung des Energiespeichers oder auch weiteren Arbeitsmaschinen zugeleitet wird.

3. Verfahren nach Anspruch 1 oder 2, **dadurch gekennzeichnet, dass** in dem Fall, dass die Kapazität des Energiespeichers zum Antrieb des Elektromotors (2) nicht ausreicht, der Energiespeicher (5a) über den Anschluss (5b) durch Primärenergie der externen elektrischen Energiequelle vor- oder nachgeladen wird.

4. Verfahren nach einem der vorgenannten Ansprüche, **dadurch gekennzeichnet, dass** die Masse der aufgenommenen Last über einen Lastsensor (8) ermittelt wird, der mit der Steuerung verbunden ist und/oder dass die Energieflüsse im Leistungsantriebssystem insbesondere die Strom- und Spannungswerte erfasst und ausgewertet werden.

5. Verfahren nach einem der vorgenannten Ansprüche, **dadurch gekennzeichnet, dass** von der Steuerung (7) in Abhängigkeit der ermittelten Masse der Last (L) und der Hubhöhe (h) der Last (L) die für einen Hubvorgang erforderliche Energiemenge ermittelt wird und in Abhängigkeit des Ladezustands des Energiespeichers (5a) zur Reduzierung zuzuführender Primärenergie eine Anpassung der Hub- oder Senkgeschwindigkeit einer Bedienperson über ein Bedienteil, insbesondere in Form eines Steuerschalters (7a), angeboten oder automatisch vorgegeben wird.

6. Verfahren nach einem der vorgenannten Ansprüche, **dadurch gekennzeichnet, dass** das Hebezeug voll-elektrisch betrieben wird und durch die Steuerung (7) derart gesteuert wird, dass die von dem Elektromotor maximal rekuperierte Sekundärleistung gleich oder größer ist, als die maximale Primärleistung der externen elektrischen Energiequelle am Einspeisepunkt des Hebezeugs.

7. Hebezeug, insbesondere manuell bedienbares Hebezeug mit einem Seilzug (1) dessen Hubantrieb zur Rekuperation beim Senkvorgang einer Last (L) einen generatorisch betreibbaren Elektromotor (2) aufweist, wobei das Hebezeug eine Steuerung (7) und einen mit dem Elektromotor (2) über ein Leistungsantriebssystem elektrisch verbunden Energiespeicher (5a) aufweist, um damit Energie bereitzustellen oder zu speichern, die vom Elektromotor (2) im Betrieb, insbesondere beim Hub- und/oder Senkvorgang, bezogen oder zurück gespeist wird, **dadurch gekennzeichnet, dass** ein Hubhöhensensor (9) und ein Lastsensor (8) angeordnet sind, die mit der Steuerung (7) verbunden sind, wobei die Steuerung zur Durchführung eines Verfahrens nach einem der vorgenannten Ansprüche eingerichtet ist.

8. Hebezeug nach Anspruch 7, **dadurch gekennzeichnet, dass** die Steuerung eingerichtet ist, die von dem Elektromotor (2) rekuperierte Sekundärenergie über den Energiespeicher (5a) vollständig der Steuerung selbst, der Bremse der Seiltrommel des Hebezeugs sowie wenigstens einer Arbeitsmaschine des Hebezeugs und/oder einem elektrothermischen Kühlelement zuzuleiten, sodass die Sekundärenergie bis auf Wirkungsgradverluste vollständig im Hebezeug verbleibt, wobei bevorzugt kein Bremschopper mit Bremswiderstand angeordnet ist.

9. Hebezeug nach Anspruch 7 oder 8, **dadurch gekennzeichnet, dass** das eine Kühleinrichtung zur Kühlung des Energiespeichers (5a) angeordnet ist, die zumindest teilweise über den Energiespeicher (51) mit Sekundärenergie gespeist ist.

10. Hebezeug nach einem der Ansprüche 7 bis 9, **dadurch gekennzeichnet, dass** die Speicherkapazität des Energiespeichers (5a) derart dimensioniert ist, dass sie kleiner ist, als die maximal auftretende potentielle Energie einer gehobenen Last (L).

11. Hebezeug nach einem der Ansprüche 7 bis 10, **dadurch gekennzeichnet, dass** der Energiespeicher (5a) wenigstens einen Doppelschichtkondensator umfasst, wobei der Energiespeicher (5a) an einen vorzugsweise als DC-Bus ausgebildeten Zwischenkreis (4) des Hebezeugs angeschlossen ist, der über einen vorzugsweise netzrückwirkungsfreien Anschluss (5b) mit einer externen elektrischen Primärenergiequelle verbunden ist, wobei zwischen dem Energiespeicher und dem Zwischenkreis ein Gleichspannungswandler als Energiespeichermanager angeordnet ist.

12. Hebezeug nach Anspruch 11, wobei das Hebezeug vollelektrisch betrieben ist und wenigstens einen Fahrantrieb aufweist, der über wenigstens einen angeordneten Wechselrichter und den Zwischenkreis über den Gleichspannungswandler mit dem Energiespeicher (5a) verbunden ist.
